# EUROPÄISCHE PATENTANMELDUNG

(11) **EP 4 755 250 A1**
(43) Veröffentlichungstag der Anmeldung: **10.06.2026**
(21) Anmeldenummer: 25219052.5
(22) Anmeldetag: 27.11.2025
(51) Int. Cl.: A45B 9/02, A63C 11/22

(54) **GRIFFEINHEIT FÜR EINEN STOCK, INSBESONDERE SPORTSTOCK**

(30) Priorität: 03.12.2024 DE 102024135968
(71) Anmelder: KOMPERDELL Sportartikel GmbH, 5310 Mondsee (AT)
(72) Erfinder: ROISER, Thomas, 5310 Mondsee (AT)
(74) Vertreter: Weickmann & Weickmann PartmbB

(57) **Zusammenfassung**

Die vorliegende Erfindung betrifft eine Griffeinheit (10) für einen Stock, insbesondere Sportstock, umfassend eine Schlaufeneinheit (20) zum Anbringen an einer Hand eines Benutzers und einen Griff (30; 130) mit einem Griffabschnitt (40; 140) zum Greifen des Griffs (30; 130) und einem Kopfabschnitt (50; 150), welcher einen Aufnahmeraum (52; 152) zum Aufnehmen der Schlaufeneinheit (20) aufweist, so dass die Schlaufeneinheit (20) und der Griff (30; 130) miteinander verbindbar sind, wobei der Kopfabschnitt (50; 150) eine vorbestimmte Führungskontur (51; 151) für die Schlaufeneinheit (20) zu dem Aufnahmeraum (52; 152) umfasst, wobei die Führungskontur (51; 151) einen Verlauf in wenigstens zwei voneinander verschiedenen Richtungen aufweist.

## Beschreibung

Die vorliegende Erfindung betrifft eine Griffeinheit für einen Stock, insbesondere Sportstock, umfassend eine Schlaufeneinheit zum Anbringen an einer Hand eines Benutzers und einen Griff mit einem Griffabschnitt zum Greifen des Griffs und einem Kopfabschnitt, welcher einen Aufnahmeraum zum Aufnehmen der Schlaufeneinheit aufweist, so dass die Schlaufeneinheit und der Griff miteinander verbindbar sind.

Um eine solche Verbindung von Griff und Schlaufeneinheit herzustellen, ist zum Beispiel aus der EP 3 190 920 B1 ein Mechanismus bekannt, der am Kopfabschnitt des Stockgriffs bereitgestellt ist. Ein Kopfabschnitt des Stockgriffs weist eine nach oben hin offene bzw. von oben her zugängliche längliche Ausnehmung auf, in welche die Schlaufeneinheit in linearer Weise von oben her eingeführt werden kann. An einer gewissen Stelle sind Einrastmittel für die Schlaufeneinheit vorgesehen, so dass diese am Griff befestigt werden kann. Diese Einrastmittel sind durch einen mit einem Druckelement in Form einer Druckfeder federbelasteten Raststift realisiert, der dafür sorgt, dass die Schlaufeneinheit am Kopfabschnitt des Griffs einrasten kann und dort gehalten wird.

Probleme eines derartigen Mechanismus liegen allerdings darin, dass die Mehrzahl an herzustellenden Teilen recht hohe Fertigungskosten mit sich bringen und bewegliche Teile darüber hinaus auch nicht zur Haltbarkeit der Griffeinheit beitragen sowie eine eher fehleranfällige Baugruppe darstellen, da nur ein defektes Bauteil für einen Ausfall der Funktion des gesamten Mechanismus sorgen kann.

Außerdem ist ein solcher Stock oftmals als Skistock, Skitourenstock oder Langlaufstock ausgeführt und findet dementsprechend bei Sportarten Anwendung, welche in Bedingung ausgeübt werden, bei denen der Stock mit Eis und Schnee in Berührung kommt. Dadurch liegt ein weiteres Problem in einer möglichen Vereisung der angesprochenen beweglichen Teile wie Raststift und Federelement, was dazu führen kann, dass eine Funktion des Einrastmechanismus nicht mehr gewährleistet ist und die Schlaufeneinheit nicht mehr sicher am Stockgriff gehalten werden kann.

Vor diesem Hintergrund war es eine Aufgabe der vorliegenden Erfindung, eine gattungsgemäß bekannte Griffeinheit für einen Stock, insbesondere Sportstock, derart umzugestalten, dass auf einen komplizierten, fehleranfälligen Mechanismus, insbesondere mit beweglichen Teilen, verzichtet werden kann, so dass die erfindungsgemäße Griffeinheit einfach aufgebaut sowie kostengünstig in der Herstellung ist und eine einwandfreie Funktion dennoch sichergestellt werden kann.

Gemäß einem ersten Aspekt der vorliegenden Erfindung wird die vorstehend formulierte Erfindungsaufgabe gelöst durch eine Griffeinheit für einen Stock, insbesondere Sportstock, umfassend eine Schlaufeneinheit zum Anbringen an einer Hand eines Benutzers und einen Griff mit einem Griffabschnitt zum Greifen des Griffs und einem Kopfabschnitt, welcher einen Aufnahmeraum zum Aufnehmen der Schlaufeneinheit aufweist, so dass die Schlaufeneinheit und der Griff miteinander verbindbar sind, wobei der Kopfabschnitt ferner einen Einführkanal für die Schlaufeneinheit in den Aufnahmeraum umfasst, wobei der Kopfabschnitt eine vorbestimmte Führungskontur für die Schlaufeneinheit zu dem Aufnahmeraum umfasst, wobei die Führungskontur einen Verlauf in wenigstens zwei voneinander verschiedenen Richtungen aufweist, insbesondere so dass die Schlaufeneinheit mit einer Trajektorie mit wenigstens zwei voneinander verschiedenen Bewegungsrichtungskomponenten in den an dem Kopfabschnitt gebildeten Aufnahmeraum eingeführt oder eingefädelt und somit mit dem Griff bzw. dem Kopfabschnitt des Griffs verbunden werden kann.

Auf diese Weise kann ein relativ komplizierter Mechanismus mit beweglichen Teilen zur Verbindung zwischen Stockgriff und Schlaufeneinheit durch eine einfachere Gestaltung dieser Verbindung ersetzt werden. Die erfindungsgemäße Griffeinheit ist dadurch günstiger in der Herstellung, haltbarer bzw. weniger fehleranfällig und die Gefahr einer Vereisung und einer damit verbundenen fehlerhaften Funktion der Verbindung zwischen Stockgriff und Schlaufeneinheit kann minimiert werden.

In diesem Zusammenhang ist die Führungskontur als eine Führungsfläche zu verstehen, an welcher ein Abschnitt der Schlaufeneinheit bei einem Einführen bzw. Einfädeln der Schlaufeneinheit in den Aufnahmeraum gleitend geführt wird. Die Führungskontur kann an einer Seitenwand eines Einführkanals für die Schlaufeneinheit oder lediglich an einem freistehend von dem Kopfabschnitt nach oben ragenden Fortsatz bereitgestellt sein. Mit anderen Worten vollzieht die Schlaufeneinheit bei einem Verbindungsvorgang mit dem Kopfabschnitt des Griffs eine Bewegungsbahn mit wenigstens einer, bevorzugt zwei, Richtungsänderungen, so dass auch von einer vereinfacht labyrinthartigen Bewegung entlang der Führungskontur die Rede sein kann. Die Führungskontur kann im Folgenden auch als Kulisse, Kulissenbahn oder Führungskulisse bezeichnet sein.

Insbesondere kann die Griffeinheit für einen Sportstock, wie etwa einen Skistock, Skitourenstock, Wanderstock oder auch Nordic-Walking-Stock, Langlaufstock oder dergleichen, vorgesehen sein, oder außerhalb des Sportbereichs Anwendung finden.

Besonders bevorzugt kann die Führungskontur einen im Wesentlichen S-förmigen, gespiegelt S-förmigen, Z-förmigen, gespiegelt Z-förmigen, Σ-förmigen oder gespiegelt Σ-förmigen Verlauf aufweisen. Eine derartige Form der Führungskontur bietet einen besonders sicheren Halt der Schlaufeneinheit an dem Kopfabschnitt des Griffs. Eine S-Form und eine Z-Form der Führungskontur bringen eine Bewegungsbahn der Schlaufeneinheit beim Einführen in den Aufnahmeraum mit zwei Richtungsänderungen mit sich, wohingegen eine Σ-Form gar drei Richtungsänderungen impliziert und somit einen noch sichereren Halt der Schlaufeneinheit bietet. Insbesondere kann bei einem aus einem linken Stock und einem rechten Stock bestehenden Stockpaar der Verlauf der Führungskontur bei linkem Stock und rechtem Stock in einer Draufsicht auf den Kopfabschnitt des Griffs gespiegelt sein.

In einer bevorzugten Ausführungsform der vorliegenden Erfindung kann der Kopfabschnitt ferner einen Einführkanal für die Schlaufeneinheit in den Aufnahmeraum umfassen, wobei die Führungskontur an einer Führungsfläche des Einführkanals gebildet ist. Ein Kanal für die Führung der Schlaufeneinheit bietet einen noch sichereren Halt für die Schlaufeneinheit als lediglich eine Führungskontur.

Dabei kann der Einführkanal ebenfalls einen Verlauf in wenigstens zwei voneinander verschiedenen Richtungen aufweisen, wodurch wiederum ein relativ komplizierter Mechanismus mit beweglichen Teilen zur Verbindung zwischen Stockgriff und Schlaufeneinheit durch eine einfachere Gestaltung dieser Verbindung ersetzt werden kann und die erfindungsgemäße Griffeinheit mit einem Einführkanal im Kopfabschnitt günstiger in der Herstellung, haltbarer bzw. weniger fehleranfällig ist.

In einer bevorzugten Ausführungsform der vorliegenden Erfindung kann der Einführkanal einen im Wesentlichen S-förmigen, gespiegelt S-förmigen, Z-förmigen, gespiegelt Z-förmigen, Σ-förmigen oder gespiegelt Σ-förmigen Verlauf aufweisen. Eine derartige Form des gesamten Einführkanals bietet wiederum einen besonders sicheren Halt der Schlaufeneinheit an dem Kopfabschnitt des Griffs, wobei Eine S-Form und eine Z-Form der Führungskontur eine Bewegungsbahn der Schlaufeneinheit beim Einführen in den Aufnahmeraum mit zwei Richtungsänderungen mit sich bringen und eine Σ-Form gar drei Richtungsänderungen impliziert und somit einen noch sichereren Halt der Schlaufeneinheit bietet. Insbesondere kann bei einem aus einem linken Stock und einem rechten Stock bestehenden Stockpaar die Form des Einführkanals bei linkem und rechtem Stock in einer Draufsicht auf den Kopfabschnitt des Griffs gespiegelt sein.

In einer bevorzugten Ausführungsform der vorliegenden Erfindung kann die Schlaufeneinheit eine Handschlaufe und einen damit verbundenen Ringabschnitt umfassen, welcher in den Aufnahmeraum des Kopfabschnitts einführbar ist. Insbesondere kann der Ringabschnitt ringförmig oder ösenförmig gebildet sein, so dass der Ringabschnitt mittels einer in die Handschlaufe eingeschlauften Hand auf einfache Art und Weise in den Aufnahmeraum des Kopfabschnitts eingeführt und so mit dem Griff verbunden werden kann.

Gemäß dieser Ausführungsform wird es insbesondere als vorteilhaft angesehen, wenn der Ringabschnitt eine höhere Steifigkeit aufweist als die Handschlaufe. Eine gewisse Eigensteifigkeit des Ringabschnitts kann dafür sorgen, dass dieser nicht in sich zusammenfällt, was das Einführen des Ringabschnitts in den Aufnahmeraum des Kopfabschnitts des Griffs auf vorteilhafte Art und Weise erleichtert.

In einer weiteren bevorzugten Ausführungsform der vorliegenden Erfindung kann der Aufnahmeraum in dem Kopfabschnitt eine Hinterschneidung umfassen, die insbesondere als eine Begrenzung des Aufnahmeraums nach oben fungieren und die Schlaufeneinheit daran hindern kann, ungewollt von dem Aufnahmeraum gelöst zu werden. Auch eine derartige Hinterschneidung sorgt auf vorteilhafte Art und Weise für einen noch festeren Halt der Schlaufeneinheit in dem Aufnahmeraum und somit für eine noch sicherere Verbindung zwischen dem Kopfabschnitt des Griffs und der Schlaufeneinheit des Griffs.

Des Weiteren kann der Aufnahmeraum in dem Kopfabschnitt einen Rastabschnitt für die Schlaufeneinheit umfasst, welcher der Schlaufeneinheit einen sicheren Halt in dem Aufnahmeraum des Kopfabschnitts verleihen kann. Insbesondere kann für diesen Zweck der Rastabschnitt durch einander zugewandte kleine Vorsprünge an gegenüberliegenden seitlichen Wandungen des Aufnahmeraums gebildet sein, wobei ein Abstand zwischen diesen Vorsprüngen bevorzugt kleiner ist als ein Durchmesser bzw. eine Abmessung des Schlaufenabschnitts, der bei einer Einführbewegung der Schlaufeneinheit in den Aufnahmeraum des Kopfabschnitts des Griffs zur Verbindung von Schlaufeneinheit und Griff mit dem Rastabschnitt in Kontakt gelangt. Wie erwähnt kann ein solcher Schlaufenabschnitt insbesondere als ein Ringabschnitt mit bevorzugt höherer Steifigkeit ausgeführt sein. Der Schlaufenabschnitt kann gemäß dieser Ausführungsform der vorliegenden Erfindung also tatsächlich einrasten und ein sicherer Sitz der Schlaufeneinheit in dem Aufnahmeraum des Kopfabschnitts, ohne zu wackeln, etc., kann gewährleistet werden.

Außerdem kann der Kopfabschnitt des Griffs aus einem Kunststoffmaterial hergestellt sein und/oder der Griffabschnitt des Griffs aus einem Kunststoffmaterial hergestellt sein. Die Verwendung eines Kunststoffmaterials für den Griffabschnitt und/oder den Kopfabschnitt kann auf vorteilhafte Art und Weise für niedrigere Herstellungskosten bei gleichzeitig geringem Gewicht und ausreichender Festigkeit der Griffeinheit sorgen.

Weiterhin kann der Griffabschnitt des Griffs auf vorteilhafte Art und Weise in einer Stocklängsrichtung eine Länge von wenigstens 10 cm aufweisen, was eine verbreitete bzw. gebräuchliche Grifflänge für beispielsweise Skistöcke oder Wanderstöcke darstellt.

Optional kann der Griffabschnitt des Griffs eine in einer Stocklängsrichtung Länge von wenigstens 20 cm aufweisen. Eine derart lange Grifflänge ist insbesondere bei einer Verwendung des Stocks als Skitourenstock von Vorteil, da beim Skitourensport im Aufstieg oftmals steile Hänge durch ein Queren dieser Hänge bestiegen werden und bei einem derartigen sogenannten Traversieren der Steilhänge der Skitourenstock bergseitig tiefer gegriffen werden kann, um das steile Gelände auszugleichen. Ein derartiges Merkmal ist auch für Wanderstöcke vorteilhaft, da auch beim Wandern oder Bergsteigen Hänge gequert bzw. traversiert werden.

In einer weiteren Ausführungsform der vorliegenden Erfindung können der Kopfabschnitt des Griffs und der Griffabschnitt des Griffs integral miteinander verbunden sein. Sind Kopfabschnitt und Griffabschnitt integral miteinander verbunden, sprich einstückig hergestellt, kann eine einfache Gestaltung der Griffeinheit erreicht werden. Die Griffeinheit ist dadurch zudem robust aufgebaut, funktioniert äußerst zuverlässig und ist darüber hinaus kostengünstig in der Herstellung. Da Kopfabschnitt und Griffabschnitt einstückig hergestellt sind, kann auf zusätzliche Teile und insbesondere auf einen komplizierten Mechanismus mit beweglichen Teilen zur Verbindung zwischen Griff und Schlaufeneinheit verzichtet werden.

Gemäß einer alternativen Ausführungsform der vorliegenden Erfindung können der Kopfabschnitt des Griffs und der Griffabschnitt des Griffs voneinander separate, miteinander verbindbare Elemente sein. Sind der Kopfabschnitt und der Griffabschnitt als voneinander separate, miteinander verbindbare Elemente bereitgestellt, kann eine Fertigung der einzelnen Bauteile einfacher sein und variabler ausgeführt werden, da zum Beispiel Griffabschnitt mit verschiedenen Grifflängen gefertigt werden können, ohne eine Form des Kopfabschnitts ändern zu müssen. Außerdem besteht die Möglichkeit, verschiedene Materialien für den Kopfabschnitt und den Griffabschnitt verwenden zu können, so dass beispielsweise bei der Materialauswahl für den Kopfabschnitt ein besonderes Augenmerk auf Stabilität gelegt werden kann, wohingegen ein verwendetes Material für den Griffabschnitt ein angenehmeres Griffgefühl und/oder eine bessere Griffigkeit bieten soll.

Gemäß dieser alternativen Ausführungsform ist insbesondere daran gedacht, dass der Griffabschnitt des Griffs aus einem weicheren Material hergestellt ist als der Kopfabschnitt des Griffs. Ein aus einem relativ zu dem Griffabschnitt des Stocks härteren Material ausgeführter Kopfabschnitt des Griffs bietet ausreichend Stabilität, insbesondere für die Verbindung zwischen Kopfabschnitt und Schlaufeneinheit, wohingegen die Verwendung eines relativ zu dem Kopfabschnitt des Griffs weicheren Materials für den Griffabschnitt des Griffs für ein angenehmes Griffgefühl bei einem Greifen des Stocks sorgt.

Darüber hinaus kann gemäß dieser Ausführungsform der Kopfabschnitt des Griffs aus einem Kunststoffmaterial hergestellt sein und/oder der Griffabschnitt des Griffs aus einem Schaumstoffmaterial hergestellt sein. Ein aus einem Kunststoffmaterial, wie etwa Polyoxymethylen (POM), Polyamid (PA) oder mit Glasfasern verstärktes Polyamid (PA-GF), ausgeführter Kopfabschnitt des Griffs bietet ausreichend Stabilität, insbesondere für die Verbindung zwischen Kopfabschnitt und Schlaufeneinheit, wohingegen die Verwendung eines Schaumstoffmaterials für den Griffabschnitt des Griffs für ein angenehmes Griffgefühl bei einem Greifen des Stocks sorgt.

Gemäß einem zweiten Aspekt der vorliegenden Erfindung wird die eingangs formulierte Erfindungsaufgabe gelöst durch einen Stock, insbesondere Sportstock, umfassend eine Griffeinheit gemäß dem ersten Aspekt der vorliegenden Erfindung, einen Stockspitzenabschnitt zum Abstützen auf einem Untergrund oder Eindringen in einen Untergrund und einen Stockkörperabschnitt, insbesondere in Form eines länglichen Stabs, welcher dazu eingerichtet ist, die Griffeinheit und den Stockspitzenabschnitt miteinander zu verbinden.

Die vorliegende Erfindung wird nachfolgend anhand bevorzugter Ausführungsbeispiele unter Bezugnahme auf die beigefügten Zeichnungen näher erläutert, wobei
- Figur 1: eine perspektivische Ansicht einer Griffeinheit gemäß einem ersten Ausführungsbeispiel der vorliegenden Erfindung darstellt,
- Figur 2: eine perspektivische Ansicht eines Griffs der Griffeinheit gemäß dem ersten Ausführungsbeispiel der vorliegenden Erfindung darstellt,
- Figur 3: eine Seitenansicht des Griffs der Griffeinheit gemäß dem ersten Ausführungsbeispiel der vorliegenden Erfindung darstellt,
- Figur 4: eine Rückansicht des Griffs der Griffeinheit gemäß dem ersten Ausführungsbeispiel der vorliegenden Erfindung darstellt,
- Figur 5: eine Draufsicht auf den Griff der Griffeinheit gemäß dem ersten Ausführungsbeispiel der vorliegenden Erfindung darstellt,
- Figur 6: eine perspektivische Ansicht eines Kopfabschnitts einer Griffeinheit gemäß einem zweiten Ausführungsbeispiel der vorliegenden Erfindung darstellt,
- Figur 7: eine Seitenansicht eines Griffs der Griffeinheit gemäß dem zweiten Ausführungsbeispiel der vorliegenden Erfindung darstellt und
- Figur 8: eine Rückansicht des Griffs der Griffeinheit gemäß dem zweiten Ausführungsbeispiel der vorliegenden Erfindung darstellt.

Unter Bezugnahme auf die Figuren 1 bis 5 ist eine Griffeinheit für einen nicht dargestellten Stock, insbesondere Sportstock, gemäß einem ersten Ausführungsbeispiel der vorliegenden Erfindung allgemein mit dem Bezugszeichen 10 gekennzeichnet.

Figur 1 zeigt eine perspektivische Ansicht der Griffeinheit 10 für einen Stock gemäß einem ersten Ausführungsbeispiel der vorliegenden Erfindung. Insbesondere kann die Griffeinheit 10 für einen Sportstock, wie etwa einen Skistock, Skitourenstock, Wanderstock oder auch Nordic-Walking-Stock, Langlaufstock oder dergleichen, vorgesehen sein, oder auch außerhalb des Sportbereichs Anwendung finden.

Die Griffeinheit 10 umfasst eine Schlaufeneinheit 20 zum Anbringen an einer Hand eines Benutzers und einen Griff 30. Der Griff 30 setzt sich aus einem Griffabschnitt 40 zum Greifen des Griffs 30 und einem Kopfabschnitt 50 zusammen. Der Kopfabschnitt 50 weist einen Aufnahmeraum 52 zum Aufnehmen der Schlaufeneinheit 20 auf, der insbesondere in Form eines Hohlraums 52 in dem Kopfabschnitt 50 bereitgestellt sein kann. Die Schlaufeneinheit 20 und der Griff 30 sind miteinander verbindbar, indem die Schlaufeneinheit 20 in den Aufnahmeraum 52 eingeführt wird.

Der Kopfabschnitt 50 des Griffs 30 und der Griffabschnitt 40 des Griffs 30 können aus einem Kunststoffmaterial hergestellt sein. Gemäß dem ersten Ausführungsbeispiel der vorliegenden Erfindung können der Kopfabschnitt 50 des Griffs 30 und der Griffabschnitt 40 des Griffs 30 integral miteinander verbunden sein, wobei der Griffabschnitt 40 des Griffs 30 in einer Stocklängsrichtung eine Länge von wenigstens 10 cm aufweisen kann.

Weiter unter Bezugnahme auf Figur 1 kann die Schlaufeneinheit 20 eine Handschlaufe 22 und einen damit verbundenen Ringabschnitt 24 umfassen, welcher in den Aufnahmeraum 52 des Kopfabschnitts 50 einführbar ist. Dabei kann der Ringabschnitt 24 eine höhere Steifigkeit aufweisen als die Handschlaufe 22, so dass der insbesondere ösenförmig oder ringförmig gebildete Ringabschnitt 24 eine derartige Eigensteifigkeit aufweisen kann, dass er nicht in sich zusammenfällt und leichter in den Aufnahmeraum 52 eingefädelt werden kann, wohingegen die Handschlaufe 22 flexibel an der Hand eines Benutzers anliegen kann.

Der Kopfabschnitt 50 des Griffs 30 umfasst eine vorbestimmte Führungskontur 51 für ein Einführen der Schlaufeneinheit 20, insbesondere des Ringabschnitts 24 der Schlaufeneinheit 20, in den Aufnahmeraum 52, wobei die Führungskontur 51 erfindungsgemäß einen Verlauf in wenigstens zwei voneinander verschiedenen Richtungen aufweist.

In diesem Zusammenhang ist die Führungskontur 51 als eine Führungsfläche zu verstehen, an welcher ein Abschnitt der Schlaufeneinheit 20, insbesondere der Ringabschnitt 24, bei einem Einführen bzw. Einfädeln der Schlaufeneinheit 20 bzw. des Ringabschnitts 24 der Schlaufeneinheit 20 in den Aufnahmeraum 52 gleitend geführt wird. Die Führungskontur 51 kann an einer Seitenwand eines nachstehend noch beschriebenen Einführkanals 54 für die Schlaufeneinheit 20 bzw. den Ringabschnitt 24 der Schlaufeneinheit 20 oder lediglich an einem freistehend von dem Kopfabschnitt nach oben ragenden Fortsatz bereitgestellt sein. Mit anderen Worten vollzieht die Schlaufeneinheit 20 bzw. der Ringabschnitt 24 der Schlaufeneinheit 20 bei einem Verbindungsvorgang mit dem Kopfabschnitt 50 des Griffs 30 eine Bewegungsbahn mit wenigstens einer, gemäß den Ausführungsbeispielen der vorliegenden Erfindung zwei, Richtungsänderungen. Diese Bewegung kann auch als labyrinthartige Bewegung entlang der Führungskontur 51 bezeichnet werden und die Führungskontur 51 kann auch als Kulisse, Kulissenbahn oder Führungskulisse bezeichnet werden.

Die Führungskontur 51 kann einen im Wesentlichen S-förmigen oder gespiegelt S-förmigen oder Z-förmigen oder gespiegelt Z-förmigen Verlauf oder Σ-förmigen oder gespiegelt Σ-förmigen Verlauf aufweisen. Insbesondere kann bei einem aus einem linken Stock und einem rechten Stock bestehenden Stockpaar der Verlauf der Führungskontur bei linkem und rechtem Stock in einer Draufsicht auf den Griff gespiegelt sein. Der Verlauf der Führungskontur 51 gemäß dem vorliegenden Ausführungsbeispiel wird nachstehend unter Bezugnahme auf Figur 5 näher erläutert.

Gemäß den Ausführungsbeispielen der vorliegenden Erfindung kann der Kopfabschnitt 50 den Einführkanal 54 für die Schlaufeneinheit 20 in den Aufnahmeraum 52 umfassen, wobei die Führungskontur 51 an einer Führungsfläche 51 des Einführkanals 54 gebildet ist. Der Einführkanal 54 kann ebenfalls einen Verlauf in wenigstens zwei voneinander verschiedenen Richtungen aufweist, was am besten in Figur 5 zu erkennen ist, die eine Draufsicht auf den Kopfabschnitt 50 des Griffs 30 zeigt und auf die später noch näher eingegangen wird.

Unter Bezugnahme auf Figur 2, in welcher eine perspektivische Ansicht des Griffs 30 der Griffeinheit 10 gemäß dem ersten Ausführungsbeispiel der vorliegenden Erfindung dargestellt ist, kann der Aufnahmeraum 52 in dem Kopfabschnitt 50 einen Rastabschnitt 58 für die Schlaufeneinheit 20 umfassen.

Figur 3 zeigt eine Seitenansicht des Griffs 30 der Griffeinheit 10 gemäß dem ersten Ausführungsbeispiel der vorliegenden Erfindung und Figur 4 zeigt eine Rückansicht des Griffs der Griffeinheit gemäß dem ersten Ausführungsbeispiel der vorliegenden Erfindung. Es ist zu erkennen, dass der Aufnahmeraum 52 in dem Kopfabschnitt 50 eine Hinterschneidung 56 umfassen kann, welche als eine Begrenzung des Aufnahmeraums 52 nach oben hin fungiert und dafür sorgen kann, dass die Schlaufeneinheit 20 bzw. der Ringabschnitt 24 der Schlaufeneinheit 20 nicht einfach ungewollt aus dem Aufnahmeraum 52 gelöst bzw. gerissen werden kann.

Aus Figur 5, in welcher eine Draufsicht auf den Griff 30 der Griffeinheit 10 gemäß dem ersten Ausführungsbeispiel der vorliegenden Erfindung dargestellt ist, ist eine Form des Einführkanals 54 am besten ersichtlich. Demnach kann der Einführkanal 54 einen im Wesentlichen gespiegelt S-förmigen Verlauf aufweisen. Alternativ zu diesem Ausführungsbeispiel kann der Einführkanal 54 einen im Wesentlichen S-förmigen oder Z-förmigen oder gespiegelt Z-förmigen oder Σ-förmigen oder gespiegelt Σ-förmigen Verlauf aufweisen. Insbesondere kann bei einem aus einem linken Stock und einem rechten Stock bestehenden Stockpaar die Form des Einführkanals 54 bei linkem und rechtem Stock in einer Draufsicht auf den Griff gespiegelt sein.

In den Figuren 6 bis 8 ist eine Griffeinheit für einen nicht dargestellten Stock, insbesondere Sportstock, gemäß einem zweiten Ausführungsbeispiel der vorliegenden Erfindung dargestellt, wobei Figur 6 eine perspektivische Ansicht eines Kopfabschnitts 150 einer Griffeinheit gemäß dem zweiten Ausführungsbeispiel der vorliegenden Erfindung zeigt, Figur 7 eine Seitenansicht eines Griffs 130 der Griffeinheit gemäß dem zweiten Ausführungsbeispiel der vorliegenden Erfindung zeigt und Figur 8 eine Rückansicht des Griffs 130 der Griffeinheit gemäß dem zweiten Ausführungsbeispiel der vorliegenden Erfindung zeigt.

Bei der in den Figuren 6 bis 8 dargestellten Griffeinheit gemäß dem zweiten Ausführungsbeispiel der vorliegenden Erfindung sind im Gegensatz zur Griffeinheit 10 des ersten Ausführungsbeispiels der vorliegenden Erfindung, bei welcher der Kopfabschnitt 50 und der Griffabschnitt 30 integral ausgebildet sind, ein Kopfabschnitt 150 eines Griffs 130 und ein Griffabschnitt 140 eines Griffs 130 voneinander separate Elemente, die durch eine Klebeverbindung, durch eine Steckverbindung, durch eine formschlüssige Verbindung oder dergleichen miteinander verbunden sein können.

Auf diese Weise kann der Griffabschnitt 140 des Griffs 130 aus einem weicheren Material hergestellt sein als der Kopfabschnitt 150 des Griffs 130, wobei insbesondere der Kopfabschnitt 150 des Griffs 130 aus einem Kunststoffmaterial, wie etwa Polyoxymethylen (POM), Polyamid (PA) oder mit Glasfasern verstärktes Polyamid (PA-GF), hergestellt sein kann, welches eine ausreichende Stabilität bzw. Festigkeit bietet, und der Griffabschnitt 140 des Griffs 130 aus einem Schaumstoffmaterial hergestellt sein kann, was für ein angenehmes Griffgefühl bei einem Greifen des Griffabschnitts 140 sorgt.

Ein weiterer Unterschied zu der Griffeinheit 10 gemäß dem ersten Ausführungsbeispiel der vorliegenden Erfindung liegt in einem relativ zu dem ersten Griffabschnitt 40 verlängerten Griffabschnitt 140, welcher in einer Stocklängsrichtung eine Länge von wenigstens 20 cm aufweisen kann. Ein derart verlängerter Griffabschnitt 140 ist insbesondere bei einer Verwendung des Stocks als Skitourenstock von Vorteil, da beim Skitourensport bei einem sogenannten Traversieren steiler Hänge der Skitourenstock bergseitig tiefer gegriffen werden kann, um das steile Gelände auszugleichen. Ein derartiges Merkmal ist auch für Wanderstöcke vorteilhaft, da auch beim Wandern oder Bergsteigen Hänge gequert bzw. traversiert werden.

Davon abgesehen, dass gemäß dem zweiten Ausführungsbeispiel der vorliegenden Erfindung der Kopfabschnitt 150 des Griffs 130 und der Griffabschnitt 140 des Griffs 130 separat voneinander ausgebildet sein können und somit wie vorstehend beschrieben auch aus unterschiedlichen Materialen hergestellt sein können und der Griffabschnitt 140 des Griffs 130 in einer Stocklängsrichtung eine größere Länge aufweisen kann als der Griffabschnitt 40 des Griffs 30 gemäß dem ersten Ausführungsbeispiel der vorliegenden Erfindung, ist die Griffeinheit, und insbesondere der Kopfabschnitt 150 des Griffs 130, gemäß dem zweiten Ausführungsbeispiel gleich bzw. ähnlich aufgebaut wie die Griffeinheit 10, und insbesondere der Kopfabschnitt 50 des Griffs 30, gemäß dem ersten Ausführungsbeispiel, so dass an dieser Stelle auf eine sich nahezu wiederholende Beschreibung gleicher oder sehr ähnlicher Komponenten verzichtet wird.

## Patentansprüche

1. Griffeinheit (10) für einen Stock, insbesondere Sportstock, umfassend
eine Schlaufeneinheit (20) zum Anbringen an einer Hand eines Benutzers und
einen Griff (30; 130) mit
einem Griffabschnitt (40; 140) zum Greifen des Griffs (30; 130) und
einem Kopfabschnitt (50; 150), welcher einen Aufnahmeraum (52; 152) zum Aufnehmen der Schlaufeneinheit (20) aufweist, so dass die Schlaufeneinheit (20) und der Griff (30; 130) miteinander verbindbar sind,
**dadurch gekennzeichnet, dass**
der Kopfabschnitt (50; 150) eine vorbestimmte Führungskontur (51; 151) für die Schlaufeneinheit (20) zu dem Aufnahmeraum (52; 152) umfasst, wobei die Führungskontur (51; 151) einen Verlauf in wenigstens zwei voneinander verschiedenen Richtungen aufweist.

2. Griffeinheit (10) nach Anspruch 1, **dadurch gekennzeichnet, dass**
die Führungskontur (51; 151) einen im Wesentlichen S-förmigen oder gespiegelt S-förmigen oder Z-förmigen oder gespiegelt Z-förmigen Verlauf oder Σ-förmigen oder gespiegelt Σ-förmigen Verlauf aufweist.

3. Griffeinheit (10) nach Anspruch 1 oder Anspruch 2, **dadurch gekennzeichnet, dass**
der Kopfabschnitt (50; 150) ferner einen Einführkanal (54; 154) für die Schlaufeneinheit (20) in den Aufnahmeraum (52; 152) umfasst, wobei die Führungskontur (51; 151) an einer Führungsfläche (51; 151) des Einführkanals (54; 154) gebildet ist.

4. Griffeinheit (10) nach Anspruch 3, **dadurch gekennzeichnet, dass**
der Einführkanal (54; 154) ebenfalls einen Verlauf in wenigstens zwei voneinander verschiedenen Richtungen aufweist.

5. Griffeinheit (10) nach Anspruch 3 oder 4, **dadurch gekennzeichnet, dass**
der Einführkanal (54; 154) einen im Wesentlichen S-förmigen oder gespiegelt S-förmigen oder Z-förmigen oder gespiegelt Z-förmigen oder Σförmigen oder gespiegelt Σ-förmigen Verlauf aufweist.

6. Griffeinheit (10) nach einem der vorhergehenden Ansprüche, **dadurch gekennzeichnet, dass**
die Schlaufeneinheit (20) eine Handschlaufe (22) und einen damit verbundenen Ringabschnitt (24) umfasst, welcher in den Aufnahmeraum (52; 152) des Kopfabschnitts (50; 150) einführbar ist.

7. Griffeinheit (10) nach Anspruch 6, **dadurch gekennzeichnet, dass**
der Ringabschnitt (24) eine höhere Steifigkeit aufweist als die Handschlaufe (22).

8. Griffeinheit (10) nach einem der vorhergehenden Ansprüche, **dadurch gekennzeichnet, dass**
der Aufnahmeraum (52; 152) in dem Kopfabschnitt (50; 150) eine Hinterschneidung (56; 156) umfasst.

9. Griffeinheit (10) nach einem der vorhergehenden Ansprüche, **dadurch gekennzeichnet, dass**
der Aufnahmeraum (52; 152) in dem Kopfabschnitt (50; 150) einen Rastabschnitt (58; 158) für die Schlaufeneinheit (20) umfasst.

10. Griffeinheit (10) nach einem der vorhergehenden Ansprüche, **dadurch gekennzeichnet, dass**
der Kopfabschnitt (50; 150) des Griffs (30; 130) aus einem Kunststoffmaterial hergestellt ist und/oder der Griffabschnitt (40; 140) des Griffs (30; 130) aus einem Kunststoffmaterial hergestellt ist.

11. Griffeinheit (10) nach einem der vorhergehenden Ansprüche, **dadurch gekennzeichnet, dass**
der Griffabschnitt (40) des Griffs (30) in einer Stocklängsrichtung eine Länge von wenigstens 10 cm aufweist,
optional wobei der Griffabschnitt (140) des Griffs (130) in einer Stocklängsrichtung eine Länge von wenigstens 20 cm aufweist.

12. Griffeinheit (10) nach einem der Ansprüche 1 bis 11, **dadurch gekennzeichnet, dass**
der Kopfabschnitt (50) des Griffs (30) und der Griffabschnitt (40) des Griffs (30) integral miteinander verbunden sind.

13. Griffeinheit nach einem der Ansprüche 1 bis 11, **dadurch gekennzeichnet, dass**
der Kopfabschnitt (150) des Griffs (130) und der Griffabschnitt (140) des Griffs (130) voneinander separate, miteinander verbindbare Elemente sind.

14. Griffeinheit nach Anspruch 13, **dadurch gekennzeichnet, dass**
der Griffabschnitt (140) des Griffs (130) aus einem weicheren Material hergestellt ist als der Kopfabschnitt (150) des Griffs (130).
optional wobei der Kopfabschnitt (150) des Griffs (130) aus einem Kunststoffmaterial hergestellt ist und/oder der Griffabschnitt (140) des Griffs (130) aus einem Schaumstoffmaterial hergestellt ist.

15. Stock, insbesondere Sportstock, umfassend
eine Griffeinheit (10) nach einem der vorhergehenden Ansprüche, einen Stockspitzenabschnitt zum Abstützen auf einem Untergrund oder Eindringen in einen Untergrund und
einen Stockkörperabschnitt, insbesondere in Form eines länglichen Stabs, welcher dazu eingerichtet ist, die Griffeinheit (10) und den Stockspitzenabschnitt miteinander zu verbinden.
